# EUROPÄISCHE PATENTSCHRIFT

(11) **EP 0 666 416 B1**
(45) Veröffentlichungstag und Bekanntmachung des Hinweises auf die Patenterteilung: **01.09.1999**
(21) Anmeldenummer: 94120647.6
(22) Anmeldetag: 24.12.1994
(51) Int. Cl.: F02M 47/02, F02M 47/04, F02M 59/20

(54) **Kraftstoffeinspritzanlage für eine Brennkraftmaschine, insbesondere für einen Dieselmotor, sowie ein Verfahren zur Überwachung derselben**
Fuel injection device for internal combustion engines, in particular for a diesel engine, as well as a method for monitoring this device
Dispositif d'injection pour moteurs à combustion interne, en particulier pour un moteur diesel, et méthode de surveillance de ce dispositif

(30) Priorität: 03.02.1994 CH 31594
(43) Veröffentlichungstag der Anmeldung: 09.08.1995
(73) Patentinhaber: Mathis, Christian, Dipl.Masch.Ing. ETH, CH-7250 Klosters-Platz (CH)
(72) Erfinder: Mathis, Christian, Dipl.Masch.Ing. ETH, CH-7250 Klosters-Platz (CH)
(74) Vertreter: Hunziker, Jean

(56) Entgegenhaltungen:
- EP-A- 0 136 551
- EP-A- 0 299 337
- CH-A- 668 621
- GB-A- 2 067 681
- GB-A- 2 097 858
- GB-A- 2 246 175

## Beschreibung

Die Erfindung betrifft eine Kraftstoffeinspritzanlage für eine Brennkraftmaschine, insbesondere für einen Dieselmotor, mit für jeden Verbrennungszylinder wenigstens einem von einem Steuergerät aus gesteuerten Einspritzelement, welches eine in den Zylinder führende schliessbare Einspritzöffnung und einen vor letzterer angeordneten Druckraum aufweist, der mit einem von einer Kraftstoffpumpe in Abhängigkeit von Motordrehzahl, Last und Laständerung versorgtem Hochdruckteil verbunden ist; sowie ein Verfahren zur Überwachung der Kraftstoffeinspritzanlage.

Bei einer bekannten Kraftstoffeinspritzanlage gemäss der CH-A5 668 621 wird die Einspritzmenge bei gegebenem Öffnungsquerschnitt der Einspritzöffnung primär durch den vor dem Öffnungsventil herrschenden Kraftstoffdruck bestimmt. Sie wird dabei konstant oder durch Veränderung des Druckes entsprechend der in einem Steuergerät festgelegten Druckkennfeldern in einem gewissen Masse variierbar zugeführt. Nachteilig hierbei ist, dass sich die Einspritzmenge durch Abnützung oder Verstopfung eines Öffnungsquerschnittes annähernd linear verändert und damit das resultierende Motordrehmoment beeinflusst. Dies ist von der Einspritzanlage genausowenig feststellbar wie beispielsweise Risse im Bereich der Einspritzöffnung oder auch ein Bruch einer Düsenkuppe. Im weiteren bestehen bei dieser bekannten Einspritzanlage Unzulänglichkeiten bei übermässig anfallender Leckölmenge z.B. bei einem Leitungsbruch. In solchen Fällen können grosse Mengen unerkannt in die Umgebung entweichen. Beschädigungen an der Düsenkuppe oder andere Funktionsstörungen der Einspritzventile können bei dieser herkömmlichen Einspritzanlage möglicherweise nicht erkannt werden und Benützer gefährden. Ferner besteht bei grossvolumigen Dieselmotoren das Problem, dass dazu verwendetes abrasives, jedoch sehr kostengünstiges Schweröl zur Steuerung der Einspritzelemente eingesetzt wird. In der Praxis hat sich herausgestellt, dass durch dieses Schweröl ein einwandfreies Funktionieren dieser Einspritzelemente über einen längeren Zeitraum nicht gewährleistet ist.

Aus der Schrift GB-A-2 246 175 ist nun weiter eine Einspritzanlage bekannt, bei welcher die Einspritzmenge über eine Pumpe dosiert wird. Dabei wird die durch die Einspritzdüsen eigenverbrauchte Brennstoffmenge wieder in den Pumpenansaugbereich nach, d.h. stromabwärts, der Mengendosiervorrichtung zurückgeführt. D.h. die benötigte, gelieferte Brennstoffmenge bleibt im Versorgungsbereich der Einspritzventile zurück und gelangt so auch tatsächlich in den Verbrennungsraum. Überdies hat diese mengenmässige Lieferung den Vorteil, dass bei einer Leckage in diesem Versorgungsbereich die Kraftstoffmenge nicht einfach bis zur maximalen Pumpenleistung erhöht wird, sondern entsprechend den Kennwerten konstant bleibt. Durch den durch ein solches Leck verursachten Druckabfall kann auch diese Störung überhaupt festgestellt werden. Bei der in diesem Dokument gezeigten Lösung erweist sich allerdings die Ausführung der Rückführung in den Zylinderraum als nachteilig, da im Bereich der Pumpe selbst eine grosse Leckage in Kauf genommen werden muss, welche ebenfalls wieder rückgeführt werden muss, und zu einer unerwünschten Erwärmung des Brennstoffes und zu einem Leistungsverlust führt. Auch sind einer solchen Einspritzanlage dadurch in der Kontrollfähigkeit und Einstellbarkeit der Pumpe relativ enge Grenzen gesetzt.

Die Aufgabe der vorliegenden Erfindung lag nun darin, eine derartige Einspritzvorrichtung mit Mengendosierung weiter zu verbessern, um die genannten Nachteile zu vermeiden und damit eine Erwärmung des Brennstoffes und die daraus resultierende Leistungseinbusse zu reduzieren.

Erfindungsgemäss wird diese Aufgabe durch eine Kraftstoffeinspritzanlage mit den Merkmalen nach Anspruch 1 gelöst.

Weitere, bevorzugte Ausführungsformen der Erfindung ergeben sich aus den abhängigen Ansprüchen 2 bis 8.

Erfindungsgemäss werden weiter die Verfahren nach den Ansprüchen 9 und 10 zur Ueberwachung einer

Kraftstoffeinspritzanlagen nach den Ansprüchen 1 bis 8 vorgeschlagen.

Die Mengendosierung erfolgt vorteilhaft mit einem an sich bekannten Stromregler oder einem 2/2-Wegventil, welches in Abhängigkeit der Kolbenstellung einer als Radialkolbenpumpe vorgesehenen Kraftstoffpumpe öffnet bzw. schliesst.

Bei einer bevorzugten Ausführung ist eine von einer Vorförderpumpe ausgehende, zur Kraftstoffpumpe parallel geschaltete und in den Hochdruckteil führende, mit einem Rückschlagventil versehene Leitung vorgesehen, mit welcher eine Entlüftung bzw. ein Druckaufbau des Hochdruckteils durch die vorzugsweise elektrisch betriebene Vorförderpumpe ermöglicht ist. Dies ergibt gegenüber den bekannten Dieselmotoren den grossen Vorteil, dass der Hochdruckteil bei einer Entleerung bei einem Service oder dergleichen sehr schnell wieder auf einen gewissen Druck gebracht werden kann, währenddem bei herkömmlichen Dieselmotoren dies mittels der Hochdruckpumpe ausgeführt werden muss, was sehr zeitaufwendig ist, weil diese Pumpe im Verhältnis zu dem vom Hochdruckteil gebildeten Volumen nur kleine Mengen fördern kann.

Vorteilhaft sind der Druckspeicher und die Hochdruckleitungen des Hochdruckteils von einer schlauchförmigen, einen Ringspalt bildenden Hülle umschlossen, welche in den Brennstofftank mündet, wodurch bei Leckagen in diesem Hochdruckteil Kraftstoffverluste und daraus entstehende Umweltverschmutzungen vermieden werden können.

Im weiteren kann bei grossvolumigen Brennkraftmaschinen, wie beispielsweise bei Schiffs- oder stationären Stromerzeugungsantrieben, die mit Schweröl als Brennstoff arbeiten, den Einspritzelementen eine Kraftstoffpumpe mit einer Mengendosierung des Schweröls und eine separate Hochdruckpumpe mit oder ohne Mengendosierung für die Steuerung der Einspritzelemente zugeordnet sein, wobei die Hochdruckpumpe für den Steuerkreislauf einen annähernd der Kraftstoffpumpe entsprechenden, vorteilhaft einen etwas grösseren Druck erzeugt. Durch die Verwendung eines separaten Mediums für die Steuerung des Einspritzelementes kann dieses problemlos bedient werden, während bei bekannten Systemen, bei denen dazu abrasiver Brennstoff benutzt wird, zum einen beim Starten dann Schwierigkeiten auftreten, wenn dieser noch kalt und damit sehr zähflüssig ist, und zum anderen dieser Brennstoff eine schnelle Abnützung der hochempfindlichen Steuerungselemente und darüberhinaus Verstopfungen derselben herbeiführt.

Ausführungsbeispiele der Erfindung sowie weitere Vorteile derselben sind nachfolgend anhand der Zeichnung näher erläutert. Es zeigt:
- Fig.1: eine schematische Darstellung einer erfindungsgemässen Einspritzanlage eines Dieselmotors,
- Fig.2: eine schematische Darstellung einer Mengendosiereinrichtung, einer nachfolgenden Kraftstoffpumpe sowie eines Einspritzelementes jeweils im Halbschnitt,
- Fig.3: ein hydraulisches Schema einer als Stromregler ausgebildeten Mengendosiereinrichtung.

Fig.1 zeigt eine Kraftstoffeinspritzanlage 30 für einen als Brennkraftmaschine vorgesehenen Dieselmotor 1 eines Kraftfahrzeuges, der mehrere Verbrennungszylinder 110 aufweist, von denen einer zusammen dem an sich bekannten und daher nachfolgend nicht mehr in jeder Einzelheit beschriebenen Kurbeltrieb 112 für dessen Kolben 114 veranschaulicht ist. Für jeden Verbrennungszylinder 110 ist ein Einspritzelement 2 sowie eine Ansaug- und Ablassventilandordnung 103, 102 vorgesehen. Auch hierzu wie zu all dem an sich Herkömmlichen dieser Anlage ist nicht mehr jedes Detail erläutert. Im weiteren ist bei dieser Brennkraftmaschine eine Brennstoffversorgungseinrichtung 3, ein zentrales Steuergerät 31 sowie ein dieses elektrisch versorgender Akkumulator 84 vorgesehen.

Mit dem zentralen Steuergerät 31 wird der Dieselmotor 1 nach Massgabe des von einem Fahrer bedienten Gaspedals 75 und weiteren, nicht näher gezeigten Bedienungselementen gesteuert. Zu diesem Zwecke ist es auf bekannte Art und Weise als Steuerung 83 für die Magnetventile 60 der Einspritzelemente 2, als Steuerung 82 der Kraftstoffpumpe 6 und für weitere ebenfalls nicht näher gezeigte Empfänger wirksam. Dazu verarbeitet es neben dem Fahrpedal-Signal vor allem das oder die Positionssignale 76 sowie weitere, zu Feinkorrekturen notwendige Signale 32 des Brennstoffdruckes im Hochdruckteil 9, Signale 79, 80, 81, 85 für die Luft-, Druck- und Temparatur-Verhältnisse vor der Verbrennung bzw. im Abgaszustand. Die Signale können dabei digital oder analog verarbeitet werden.

Die Brennstoffversorgungseinrichtung 3 umfasst einen Brennstofftank 34, eine von diesem ausgehende Leitung 12, eine Vorförderpumpe 243, einen Feinfilter 89 sowie eine Kraftstoffpumpe 6, welche den Brennstoff mit Hochdruck von 200 bis zu 2000 bar über ein Rückschlagventil 6' und eine Leitung 9' in den eine Kammer 9" aufweisenden Hochdruckteil 9 fördert. Dieser Hochdruckteil 9 ist mit einem in jedem Einspritzelement 2 enthaltenen Druckraum 13 verbunden, welcher unmittelbar vor einer in den Zylinder 110 führenden, von einem Ventilkörper 15 schliessbaren Einspritzöffnung 4 angeordnet ist. Die Leitung 9' ist fernerhin zur Sicherheit über ein Druckbegrenzungsventil 7 mit dem Brennstofftank 34 verbunden. Die Kraftstoffpumpe 6, die mehrere Einspritzelemente 2 versorgt, ist vom Steuergerät 31 derart angesteuert, dass sie in Abhängigkeit von Motordrehzahl, Last und Laständerung arbeitet, wobei sie den Brennstoff bei hoher Drehzahl und hoher Last mit in der Regel auf einen hohen Druck, indessen bei niedriger Last und geringer Drehzahl auf einen kleinen Druck pumpt.

Die Einspritzmenge des Kraft- oder Brennstoffes in den Verbrennungszylinder ist mittels einer vom Steuergerät betätigten Mengendosiereinrichtung zuführbar. Diese Mengendosiereinrichtung ist dabei als ein der Hochdruckpumpe 6 vorgeschalteter Stromregler 8 ausgebildet, welcher ein von dem Steuergerät betätigbares Drosselventil mit oder ohne Lagerückführung des Ventilkörpers oder ein getaktetes Schliessventil aufweist. Zur Erzielung einer konstanten Druckdifferenz beim Dosierventil kann diesem ein in Serie nachgeschaltetes Druckkorrekturdrosselventil zugeordnet sein, was nachfolgend zu Fig.3 detailliert beschrieben ist.

Die Kraftstoffpumpe 6 liefert dabei eine Brennstoffmenge, die der Anzahl der von ihr gespiesenen Einspritzelemente und der gewünschten Einspritzmenge angepasst ist, und sie liefert auch eine Zusatz-Brennstoffmenge, welche für eine Druckänderung im ganzen mit ihr kommunizierenden Leitungssystem notwendig ist, denn primär bei einer schnellen Brennstoffdruckänderung weicht die Pumpenfördermenge von der mittleren Einspritzmenge beträchtlich ab. Dies ist nötig, weil bei Zustandsänderungen mit Änderung des Einspritzdrucks eine zusätzliche Menge erforderlich ist. Die vom Steuergerät 31 bestimmte Einspritzdauer des Kraftstoffes in den Zylinder und die Bemessung der Einspritzmenge an der Mengendosiereinrichtung müssen aufeinander abgestimmt sein. Das Steuergerät 31 ist dabei derart ausgebildet, dass mit ihm im Idealfall die von der Mengendosiereinrichtung erzeugte Einspritzmenge zusammen mit der programmierten Ansteuerungszeit der Einspritzventile exakt den gewünschten Einspritzdruck ergeben, sodass stets eine optimale Kraftstoffversorgung stattfindet. Dies bedeutet, wenn die von den Einspritzelementen und ihrer Leckage zu der vom Stromregler bestimmten Menge nicht übereinstimmen, dies zu einem vom Solldruck abweichenden Einspritzdruck führt. Das weniger zuverlässige Stellglied, normalerweise eines der Einspritzelemente 2, kann beispielsweise mittels bekannter Drehungsgleichförmigkeits-Erfassung bestimmt werden und erhält je nach Schwere der Abweichung eine korrigierte Ansteuerdauer oder wird abgeschaltet. In letzterem Falle ist dann auch eine Korrektur an der vom Stromregler kontrollierten Menge notwendig. Bei der Bemessung der Einspritzmenge pro Einspritzung muss gegebenenfalls eine zusätzliche Fördermenge zugeführt werden, die dem temperatur- und druckabhängigen Leckverhalten der Anlage entspricht. Wenn jedoch die sich aus der Steuerung des Einspritzelementes ergebende Leckmenge wie auch die anlageseitigen Leckströme erfindungsgemäss über eine Leckölsammelleitung 33 zwischen die Mengendosiereinrichtung und die Kraftstoffpumpe zurückgeführt wird, ist eine solche zusätzliche Fördermenge nicht notwendig. Es ist dann einzig noch eine Zusatzmenge für Druckänderungen im gesamten Hochdrucksystem zu berücksichtigen.

Im weiteren ist eine von der Vorförderpumpe 243 ausgehende, zur Kraftstoffpumpe 6 parallel geschaltete und in den Hochdruckteil 9 führende, mit einem Rückschlagventil 42 versehene Leitung 12' vorgesehen, mit welcher eine Entlüftung bzw. ein Druckaufbau des Hochdruckteils 9 durch die vorzugsweise elektrisch betriebene Vorförderpumpe 243 ermöglicht ist. Ferner sind der Druckspeicher 9" und die Hochdruckleitungen 9' des Hochdruckteils 9 von einer schlauchförmigen, einen Ringspalt 91' bildenden Hülle 91 umschlossen, welche in den Brennstofftank 34 mündet. Dadurch können gegebenenfalls Leckagen aus diesem Hochdruckteil gesammelt und zudem lassen sich diese durch ein nicht näher gezeigtes Überwachungsgerät sofort feststellen.

Fig.2 veranschaulicht ein Einspritzelement 2, eine dieses versorgende Kraftstoffpumpe 6, welcher eine Mengendosiereinrichtung 120 vorgeschaltet ist, die vom Steuergerät 31 angesteuert und über eine vom Brennstofftank 34 ausgehende Leitung 12 mittels der Vorförderpumpe 243 mit Kraftstoff gespiesen wird. Ein zu letzterer parallelgeschaltetes Druckregelventil 135 sorgt für einen konstanten Versorgungsdruck des in die Mengendosiereinrichtung 120 geführten Kraftstoffes.

Diese Mengendosiereinrichtung 120 weist ein 2/2-Wegventil 39 auf, welches zur Erzielung der gewünschten Kraftstoff-Einspritzmenge in Abhängigkeit der Stellung des Pumpenkolbens 41 der Kraftstoffpumpe 6 öffnet bzw. schliesst. Vorzugsweise wird dieses über Verbindungsleitungen 82 mit dem Steuergerät 31 verbundene Ventil 39 in der oberen Stellung des Kolbens 41 geöffnet, bis dieser um einen z.B. durch die Position des Kurbeltriebs 112 definierten Hub in Ansaugrichtung verschoben worden ist und die angesaugte Menge der Sollvorgabe entspricht. Dadurch lässt sich auf einfache Weise eine volumetrisch definierte, sehr genaue Einspritzmenge erzeugen. Von der Ventilöffnung 39' gelangt der Kraftstoff in eine Kammer 35 und von dort über ein Rückschlagventil 36 in die Kraftstoffpumpe 6. In diese Kammer 35 führt überdies eine Leckölsammelleitung 33, in welche die Leckströme vom Einspritzelement 2 und von der Anlage, die von einer Leitung 10 zurückfliessen. Ein Rückschlagventil 37 zwischen der Kammer 35 und der Leckölsammelleitung 33 bewirkt, dass bei offenem Ventil 39 durch den ansteigenden Druck die Verbindung zur Leckölsammelleitung 33 vorübergehend unterbrochen ist. Sobald das Ventil 39 geschlossen wird und die Kraftstoffpumpe 6 nach wie vor ansaugt, so reduziert sich der Druck in der Kammer 35 erheblich und das Rückschlagventil 37 öffnet und gestautes Lecköl in der Leitung 33 wird dadurch ebenfalls angesaugt und darauffolgend in den Hochdruckteil 9 befördert. Mit dieser Anordnung ergibt sich ein geschlossener Kreislauf des Lecköls insgesamt und es ist daher dem Steuergerät 31 keine Grösse für eine zusätzliche Fördermenge einzugeben. Daher beeinflussen toleranzbedingte unterschiedliche Leckmengen der Einspritzelemente und anderer Komponenten die Mengendosierung an der Pumpe nicht mehr.

Das 2/2-Wegventil 39 könnte auch anstelle des Rückschlagventils 36 unmittelbar der Kraftstoffpumpe 6 vorgeschaltet sein. Die Leckölsammelleitung 33 würde dann beispielsweise zurück in den Brennstofftank führen. Bei dieser Ausführung müssten dann bei der Bemessung der Fördermenge die wegfallenden Leckölverluste nebst der gewünschten Einspritzmenge zusätzlich gefördert werden. Alternativ könnte das Lecköl jedoch auch über ein eigenes, gleichzeitig als Differenzdruckventil wirksames Ansaugventil direkt in einen oder mehrere Pumpenzylinder 40 zurückgeleitet werden.

In der Folge fliesst der Brennstoff von der Kraftstoffpumpe 6 quasi kontinuierlich in den Hochdruckteil 9 und von dort aus in den Druckraum 13 bzw. in den Steuerungsteil des Einspritzelementes 2. Letzteres ist auf herkömmliche Art ausgebildet und daher nicht in jeder Einzelheit beschrieben. Ein Magnetventil 60 weist einen vom Steuergerät 31 betätigbaren Magnetkern 22 und einen Magnetanker 62 mit einem Ventilkörper 38 auf und ist am oberen Ende eines Gehäuses 25 befestigt. Die vom Hochdruckteil 9 herkommende Leitung 9' zweigt zum einen in die Druckkammer 13 vor der Einspritzöffnung 4 und zum andern in eine Ringkammer 47 ab, welche innen von einem in diesem Gehäuse 25 angeordneten Ventilkörper begrenzt ist. An letzteren schliesst ein beweglicher Ventilkörper 26 und eine die Einspritzöffnung 4 schliessende Düsennadel 15 an, die im Schliesszustand gezeigt ist. Beim Öffnen des Magnetventils 60 entsteht durch das Wegfliessen des Kraftstoffes durch die Öffnung 57 ein Druckabbau oberhalb der Düsennadel 15, infolgedessen sie durch den verbleibenden Druck in der Kammer 13 abgehoben wird und dadurch Kraftstoff durch die Einspritzöffnung 4 in den Verbrennungszylinder fliessen kann. Das Zusammenwirken der Düsennadel 15 mit dem Ventilkörper 26 bewirkt eine optimale Öffnungs- bzw. Schliessgeschwindigkeit der Düsennadel. Zu diesem Zwecke sind noch Druckfedern 96, 97 zwischen diesen und der Düsennadel 15 und dem Gehäuse 25 angeordnet, welche eine Federkraft in Schliessrichtung der Düsennadel bewirken. Im weiteren sind in dem Gehäuse 25 Leitungen 10 für anfallendes Lecköl in dem Einspritzelement 2 enthalten.

Der Stromregler 8 ist in Fig.3 im Detail veranschaulicht. Er weist ein steuerbares Drosselventil 252 und ein diesem in Serie nachgeschaltetes Druckkorrekturdrosselventil 253 auf, wobei das Drosselventil 252 vorteilhafterweise aus einem Nadelventil mit einem langhubigen Stellmagneten und mit oder ohne einer Lagerückmeldung desselben gebildet ist. Zur Erzielung einer konstanten Druckdifferenz über dem Ventil 252 ist das Druckkorrekturdrosselventil 253 vor oder, wie gezeichnet, nach ersterem vorgesehen, welches seinen Durchflussquerschnitt je nach Druckabfall über dem Drosselventil 252 ausgleichend ändert. Das Drosselventil 252 liefert so die gewünschte Einspritzmenge und gegebenenfalls eine zusätzliche Fördermenge zum Ausgleich von Leckverlusten durch Steuerung seines Durchflussquerschnittes. Anstelle eines Drosselventiles könnte auch ein getaktetes Schliessventil eingesetzt werden, welches vorzugsweise bei gegebener Taktfrequenz durch entsprechende Pulsbreiten-Modulation die gewünschte Einspritzmenge liefern würde.

Bei sämtlichen Ausführungsbeispielen gemäss obiger Beschreibung wird der Druck in dem mit dem Einspritzelement 2 verbundenen Hochdruckteil 9 vom Steuergerät 31 gemessen und dort mit einem Solldruck verglichen und bei Feststellung einer Abweichung die Einspritzmenge oder die Leistung der Kraftstoffpumpe korrigierend verändert und/oder ein Notlaufprogramm eingeschaltet. Bei geringen Abweichungen des Einspritzdruckes wird beispielsweise zunächst die Einspritzmenge an den Einspritzelementen durch Korrektur der Spritzdauer angepasst. Falls einzelne Einspritzelemente als für diese Abweichungen verantwortlich erkannt werden, erfolgt die Korrektur nur an diesen. Bei grösseren Abweichungen wird auch eine Korrektur der Pumpenfördermenge vorgenommen, oder ein Einspritzelement ganz abgeschaltet und die Pumpenfördermenge an die geringere aktive Zylinderzahl angepasst. Im schlimmsten Fall kommt noch ein minimales Notprogramm zum Einsatz, das mit reduzierter Leistung eine Fahrt zu einer Servicestation ermöglichen soll.

## Patentansprüche

1. Kraftstoffeinspritzanlage (30) für eine Brennkraftmaschine, insbesondere für einen Dieselmotor (1), mit für jeden Verbrennungszylinder (110) wenigstens einem von einem Steuergerät (31) aus gesteuerten Einspritzelement (2), welches eine in den Zylinder (110) führende, von diesem schliessbare Einspritzöffnung (4) und einen vor letzterer angeordneten Druckraum (13) aufweist, der mit einem von einer Kraftstoffpumpe (6), welche einen in einem Zylinder (40) geführten Pumpenkolben (41) aufweist, in Abhängigkeit von Motordrehzahl, Last und Laständerung versorgten Hochdruckteil (9) verbunden ist, sowie eine Mengendosiereinrichtung (120) in der Kraftstoffzuführung zur Kraftstoffpumpe (6), welche die in den Verbrennungszylindern (110) benötigte und durch das Steuergerät (31) ermittelte Einspritzmenge des Kraftstoffes liefert, dadurch gekennzeichnet, dass die Mengendosiereinrichtung (120) ein vom Steuergerät (31) betätigbares Drossel- oder Schliessventil (39), eine daran anschliessende Kammer (35) und ein zwischen dieser Kammer (35) und dem Zylinder (40) der Kraftstoffpumpe (6) angeordnetes Rückschlagventil (36) aufweist, und dass weiter für die aus dem Einspritzelement (2) stammende Kraftstoff-Leckmenge mindestens eine Lecksammelleitung (33) vorgesehen ist, welche vom Einspritzelement (2) in die Kammer (35) führt.

2. Kraftstoffeinspritzanlage nach Anspruch 1, dadurch gekennzeichnet, dass die Kraftstoffpumpe (6) als RadialKolbenpumpe ausgebildet ist und das Drossel- oder Schliessventil (39) als 2/2-Wegventil ausgebildet ist.

3. Kraftstoffeinspritzanlage nach Anspruch 1 oder 2, dadurch gekennzeichnet, dass eine von der Vorförderpumpe (243) ausgehende, zur Kraftstoffpumpe (6) parallel geschaltete und in den Hochdruckteil (9) führende, mit einem Rückschlagventil (42) versehene Leitung (12') vorgesehen ist, mit welcher ein Druckaufbau des Hochdruckteils (9) durch die Vorförderpumpe (243) ermöglicht ist.

4. Kraftstoffeinspritzanlage nach Anspruch 3, dadurch gekennzeichnet, dass die Vorföderpumpe (243) elektrisch betrieben ist.

5. Kraftstoffeinspritzanlage nach einem der Ansprüche 1 bis 4, dadurch gekennzeichnet, dass die Lecksammelleitung (33) über ein Rückschlagventil (37) oder ein Differenzdruckventil in die Kammer (35) führt.

6. Kraftstoffeinspritzanlage nach einem der Ansprüche 1 bis 5, dadurch gekennzeichnet, dass der Druckspeicher (9") und die Hochdruckleitungen (9') des Hochdruckteils (9) von einer schlauchförmigen, einen Ringspalt (91') bildenden Hülle (91) umschlossen sind, welche in den Brennstofftank (34) oder dergleichen mündet.

7. Kraftstoffeinspritzanlage nach einem der Ansprüche 1 bis 6, dadurch gekennzeichnet, dass den Einspritzelementen (2a) eine Kraftstoffpumpe (6a) mit Mengendosiereinrichtung (120) für den Brennstoff und eine davon getrennte zusätzliche Hochdruckpumpe (6b) mit oder ohne Mengendosiereinrichtung (120) eines separaten Mediums für die Steuerung der Einspritzelemente (2a) zugeordnet ist.

8. Kraftstoffeinspritzanlage nach Anspruch 7, dadurch gekennzeichnet, dass der von der zusätzlichen Hochdruckpumpe (6b) erzeugte Druck auf das separate Medium höher als derjenige von der Kraftstoffpumpe (6a) auf den Kraftstoff bewirkte Druck ist.

9. Verfahren zur Ueberwachung einer Kraftstoffeinspritzanlage nach einem der Ansprüche 1 bis 8, dadurch gekennzeichnet, dass der Druck in dem mit dem Einspritzelement (2) verbundenen Hochdruckteil (9) gemessen und mit einem Solldruck verglichen wird und bei Feststellung einer Abweichung die Öffnungsdauer des Einspritzelementes (2), dann die Fördermenge der Mengendosiereinrichtung (120) korrigierend verändert resp. eingestellt wird.

10. Verfahren nach Anspruch 9, dadurch gekennzeichnet, dass bei Feststellung einer ausserhalb einer wählbaren resp. einstellbaren Toleranzgrenze erfolgten Abweichung des Druckes im Hochdruckteil (9) oder eines erkennbaren Fehlverhaltens eines Einspritzelementes (2) durch Düsenkuppenbruch oder Kabelbruch dieses abgeschaltet, die Fördermenge der Mengendosiereinrichtung (120) entsprechend angepasst und eine Warnung oder Ortung des Defektes angezeigt wird.

## Claims

1. Fuel injection arrangement (30) for an internal combustion engine, in particular for a diesel engine (1), with, for each combustion cylinder (110), at least one injection member (2) controlled by a control device (31), which injection member comprises an injection opening (4) leading into the cylinder (110) and able to be closed by the latter and a pressure chamber (13) located in front of the latter, which pressure chamber (13) is connected to a high pressure part (9) supplied by a fuel pump (6), which comprises a pump piston (41) guided in a cylinder (40), depending on the engine speed, load and load variation, as well as a quantity-dosing device (120) in the fuel supply to the fuel pump (6), which delivers the injected quantity of fuel required in the combustion cylinders (110) and ascertained by the control device (31), characterised in that the quantity-dosing device (120) comprises a throttle or closing valve (39) able to be actuated by the control device (31), a chamber (35) connecting thereto and a non-return valve (36) located between this chamber (35) and the cylinder (40) of the fuel pump (6), and that provided furthermore for the leakage quantity of fuel originating from the injection member (2) is at least one leakage connection line (33), which leads from the injection member (2) into the chamber (35).

2. Fuel injection arrangement according to Claim 1, characterised in that the fuel pump (6) is constructed as a radial piston pump and the throttle or closing valve (39) is constructed as a 2/2-way valve.

3. Fuel injection arrangement according to Claim 1 or 2, characterised in that a line (12') is provided starting from the preliminary feed pump (243), connected in parallel to the fuel pump (6) and leading into the high pressure part (9) and provided with a non-return valve (42), with which line (12') a build up of pressure in the high pressure part (9) is facilitated by the preliminary feed pump (243).

4. Fuel injection arrangement according to Claim 3, characterised in that the preliminary feed pump (243) is operated electrically.

5. Fuel injection arrangement according to one of Claims 1 to 4, characterised in that the leakage-collection line (33) leads by way of a non-return valve (37) or a differential pressure valve into the chamber (35).

6. Fuel injection arrangement according to one of Claims 1 to 5, characterised in that the pressure reservoir (9") and the high pressure lines (9') of the high pressure part (9) are surrounded by a hose-like casing (91) forming an annular gap (91'), which casing opens into the fuel tank (34) or the like.

7. Fuel injection arrangement according to one of Claims 1 to 6, characterised in that associated with the injection members (2a) is a fuel pump (6a) with a quantity-dosing device (120) for the fuel and an additional high pressure pump (6b) separated therefrom, with or without a quantity-dosing device (120) for a separate medium for the control of the injection members (2a).

8. Fuel injection arrangement according to Claim 7, characterised in that the pressure produced by the additional high pressure pump (6b) on the separate medium is higher than the pressure produced by the fuel pump (6a) on the fuel.

9. Method for monitoring a fuel injection arrangement according to one of Claims 1 to 8, characterised in that the pressure in the high pressure part (9) connected to the injection member (2) is measured and compared with a reference pressure and if a deviation is ascertained, the opening duration of the injection member (2), then the delivery quantity of the quantity-dosing device (120) is varied respectively adjusted to provide a correction.

10. Method according to Claim 9, characterised in that on ascertaining a deviation of the pressure in the high pressure part (9), which has occurred outside a tolerance limit which can be selected, respectively adjusted, or a recognisable defective behaviour of an injection member (2) due to a nozzle cup fracture or cable fracture, the injection member is switched off, the delivery quantity of the quantity-dosing device (120) is correspondingly adapted and a warning or location of the defect is indicated.

## Revendications

1. Installation d'injection de carburant (30) pour un moteur à combustion interne, notamment pour un moteur diesel (1), comportant pour chaque cylindre de combustion (110) au moins un élément d'injection (2) qui est commandé à partir d'un appareil de commande (31) et qui présente un orifice d'injection (4) menant au cylindre (110) et pouvant être fermé par celui-ci ainsi qu'une chambre de pression (13) disposée devant cet orifice, laquelle chambre communique avec un élément haute pression (9) alimenté par une pompe à carburant (6), qui comporte un piston de pompe (41) guidé dans un cylindre (40), en fonction de la vitesse de rotation du moteur, de la charge et de la variation de la charge, ainsi qu'un dispositif de dosage de quantité (120) dans l'arrivée de carburant à la pompe à carburant (6), qui fournit la quantité de carburant à injecter, nécessaire dans les cylindres de combustion (110) et déterminée par l'appareil de commande (31), caractérisée en ce que le dispositif de dosage de quantité (120) comporte une soupape d'étranglement ou de fermeture (39) actionnable par l'appareil de commande (31), une chambre (35) s'y raccordant et un clapet de non-retour (36) disposé entre cette chambre (35) et le cylindre (40) de la pompe à carburant (6), et en ce qu'en outre pour la quantité de carburant de fuite, provenant de l'élément d'injection (2), il est prévu au moins une conduite de collecte de fuite (33), qui mène de l'élément d'injection (2) à la chambre (35).

2. Installation d'injection de carburant selon la revendication 1, caractérisée en ce que la pompe à carburant (6) est réalisée sous la forme d'une pompe à piston radiale, et en ce que la soupape d'étranglement ou de fermeture (39) est réalisée sous la forme d'une soupape de distribution à 2/2 voies.

3. Installation d'injection de carburant selon la revendication 1 ou 2, caractérisée en ce qu'il est prévu une conduite (12') pourvue d'un clapet de non-retour (42), partant de la pompe de circulation primaire (243), montée en parallèle à la pompe à carburant (6) et menant à l'élément haute pression (9), conduite qui autorise une montée en pression de l'élément haute pression (9) par la pompe de circulation primaire (243).

4. Installation d'injection de carburant selon la revendication 3, caractérisée en ce que la pompe de circulation primaire (243) fonctionne électriquement.

5. Installation d'injection de carburant selon l'une des revendications 1 à 4, caractérisée en ce que la conduite de collecte de fuite (33) mène à la chambre (35) par un clapet de non-retour (37) ou une soupape de pression différentielle.

6. Installation d'injection de carburant selon l'une des revendications 1 à 5, caractérisée en ce que l'accumulateur de pression (9") et les conduites haute pression (9') de l'élément haute pression (9) sont enfermés par une enveloppe (91) formant une fente annulaire (91') en forme de tuyau, qui débouche dans le réservoir de carburant (34) ou similaire.

7. Installation d'injection de carburant selon l'une des revendications 1 à 6, caractérisée en ce qu'aux éléments d'injection (2a) est associée une pompe à carburant (6a) avec dispositif de dosage de quantité (120) pour le carburant et une pompe haute pression (6b) supplémentaire, séparée de la première avec ou sans dispositif de dosage de quantité (120) d'un fluide séparé pour la commande de l'élément d'injection (2a).

8. Installation d'injection de carburant selon la revendication 7, caractérisée en ce que la pression produite par la pompe haute pression (6b) supplémentaire sur le fluide séparé est supérieure à la pression provoquée par la pompe à carburant (6a) sur le carburant.

9. Procédé de surveillance d'une installation d'injection de carburant selon l'une des revendications 1 à 8, caractérisé en ce que la pression dans l'élément haute pression (9), relié à l'élément d'injection (2), est mesurée et comparée à une pression de consigne et dans le cas où est constaté un écart, la durée d'ouverture de l'élément d'injection (2), puis la quantité fournie par le dispositif de dosage de quantité (120) est respectivement modifiée pour correction ou réglée.

10. Procédé selon la revendication 9, caractérisé en ce que dans le cas où est constaté un écart de la pression dans l'élément haute pression (9), se situant à l'extérieur d'une limite de tolérances respectivement à sélectionner ou à régler, ou lorsqu'il est constaté un comportement défectueux décelable d'un élément d'injection (2) par rupture du sommet des buses ou par rupture de câble, cet élément d'injection est mis à l'arrêt, la quantité fournie par le dispositif de dosage de quantité (120) est adaptée en conséquence et un avertissement ou une localisation du défaut est indiqué.
